# EUROPÄISCHE PATENTSCHRIFT

(11) **EP 0 611 532 B1**
(45) Veröffentlichungstag und Bekanntmachung des Hinweises auf die Patenterteilung: **29.04.1998**
(21) Anmeldenummer: 94102486.1
(22) Anmeldetag: 18.02.1994
(51) Int. Cl.: A45F 3/08

(54) **Rucksack mit einer Vorrichtung zum Transport eines Snowboards oder dergleichen**
Rucksack with a device for carrying a snowboard or the like
Sac à dos avec un dispositif pour le transport d'une planche à neige ou similaire

(30) Priorität: 19.02.1993 DE 4305180
(43) Veröffentlichungstag der Anmeldung: 24.08.1994
(73) Patentinhaber: DEUTER SPORT UND LEDER GMBH, D-86156 Augsburg (DE)
(72) Erfinder: Kullmann, Bernd, D-86156 Augsburg (DE); Schneidenbach, Thomas, D-79837 Häusern (DE)
(74) Vertreter: von Puttkamer, Nikolaus, Dipl.-Ing. Patentanwälte Haft, von Puttkamer Berngruber, Czybulka

(56) Entgegenhaltungen:
- DE-A- 3 245 934
- DE-U- 8 912 843
- FR-A- 928 117
- FR-A- 2 386 999
- US-A- 2 224 568
- US-A- 4 739 913
- US-A- 4 972 981
- US-A- 5 092 506

## Beschreibung

Die Erfindung betrifft einen Rucksack mit einer Vorrichtung zum Transport eines plattenartigen Gegenstandes nach dem Oberbegriff des Patentanspruches 1.

Es sind beispielsweise aus dem Prospekt der Firma Lowe Alpine Deutschland GmbH" Rucksäcke mit Vorrichtungen zum Transport von Snowboards bekannt, bei denen die sperrigen und schweren Snowboards im Bereich der Rucksackfrontseiten befestigt werden. Dies hat den Nachteil, daß der Schwerpunkt des Rucksackes durch das Gewicht des an ihm befestigten Snowboardes nach außen, zu einem körperfernen Punkt verlagert wird, weshalb die am Rücken befindliche Gesamtlast instabil wird und das Snowboard beim Gehen leicht in Pendelbewegungen gerät.

Aus der US-A-4 739 913 ist eine Trageeinrichtung für Sauerstoffflaschen bekannt, die Schulterriemen und ein gespolstertes Tragegestell aufweist, das unterhalb des Bodenbereiches eine Halteeinrichtung für die Sauerstoffflaschen aufweist. Diese Trageeinrichtung weist keinen Packsack auf und stellt daher keinen Rucksack dar.

Die Aufgabe der vorliegenden Erfindung besteht darin, einen Rucksack mit einer Vorrichtung zum Transport eines plattenartigen Gegenstandes anzugeben, wobei der Gegenstand sicher am Rucksack gehalten wird und Pendelbewegungen beim Gehen weitgehendst vermeidbar sind.

Diese Aufgabe wird durch einen Rucksack mit den Merkmalen des Patentanspruches 1 gelöst.

Der wesentliche Vorteil der Erfindung besteht darin, daß infolge der körpernahen Anordnung des plattenartigen Gegenstandes, vorzugsweise eines Snowboards, der Schwerpunkt der Gesamtlast günstig liegt, so daß Pendelbewegungen weitgehendst ausgeschlossen werden können. Vorteilhafterweise ist das Snowboard sehr einfach am Packsack des vorliegenden Rucksackes befestigbar, wobei dafür Sorge getragen ist, daß ein Verschieben des Snowboards in vertikaler Richtung nicht eintreten kann. Bei einer bevorzugten Ausführungsform ist eine Verstelleinrichtung vorgesehen, mit deren Hilfe festgelegt werden kann, wie weit das untere Ende des Snowboards über den Bodenbereich des Packsackes hinausragt. Dadurch kann eine Anpassung an unterschiedliche Größen von Rucksackträgern erzielt werden.

Bei einer weiteren bevorzugten Ausführungsform des erfindungsgemäßen Rucksackes sind von der Rucksackrückenwand zur Frontseite des Rucksackes verlaufende Kompressionsgurte vorgesehen, mit deren Hilfe sichergestellt wird, daß das Gewicht des Packsackes soweit wie möglich in Richtung auf das Snowboard und den Rücken des Rucksackträgers gezogen wird, so daß sich eine noch günstigere Anordnung der Gesamtlast am Rücken des Rucksackträgers ergibt.

Vorteilhafterweise eignet sich der erfindungsgemäße Rucksack auch zum Transport von anderen plattenartigen Gegenständen, insbesondere von Skiern oder Ferngleitern.

Weitere vorteilhafte Ausgestaltungen der Erfindung gehen aus Unteransprüchen hervor.

Im folgenden werden die Erfindung und deren Ausgestaltungen im Zusammenhang mit den Figuren näher erläutert. Es zeigen:
- Fig. 1: in schematischer Darstellung einen erfindungsgemäßen Rucksack;
- Fig. 2: einen Längsschnitt durch die Vorrichtung zum Transport eines Snowboards;
- Fig. 3: eine Ansicht von der Frontseite des Rucksackes her auf das untere Ende des im Rucksack verpackten Snowboards und
- Fig. 4: eine Weiterbildung der Erfindung.

Aus der Figur 1 ist erkennbar, daß der vorliegende Rucksack im wesentlichen einen Packsack 1 aufweist, der mit Schultergurten 6 am Rücken eines Rucksackträgers befestigbar ist. Im Rückenbereich des Packsackes 1 ist ein vertikaler Tunnel 14 angeordnet, der eine obere Öffnung und eine untere Öffnung besitzt. In diesem Tunnel 14 ist ein Snowboard 2 so einschiebbar, daß es in etwa parallel zur Rückenwand 7 des Packsackes angeordnet ist. Unterhalb des Bodenbereiches des Packsackes 1 befindet sich eine Halteeinrichtung für das untere Ende des Snowboards 2, die vorzugsweise ein flexibles Verbindungsteil 5 aufweist, das mit dem Packsack 1 verbunden ist und an dessem freien Ende eine Einstecktasche 4, in die das untere Ende des Snowboards 2 einsteckbar ist, befestigt ist. Auf diese Weise wird erreicht, daß das Snowboard 2 im Tunnel 14 festgehalten wird.

Es sind auch andere Halteeinrichtungen an anderen Orten denkbar, die auch an anderen Bereichen des Snowboards angreifen können.

Vorzugsweise verläuft an beiden Rucksackseiten von der Rückenseite in Richtung auf die Frontseite des Packsackes 1 wenigstens ein Kompressionsriemenanordnung, die einen Kompressionsriemen 16, der mit der Hilfe einer Verschlußeinrichtung 18 verstellbar an einem weiteren Kompressionsriemen 17 befestigbar ist. Der Riemen 16 ist an der Rückenseite befestigt, während der Riemen 17 im Bereich der Frontseite des Packsackes 1 befestigt ist. Vorzugsweise sind vertikal voneinander beabstandet zwei solcher Kompressionsriemenanordnungen vorgesehen. Mit der Hilfe der Kompressionsriemen 16, 17 kann insbesondere dann, wenn kein Snowboard 2 mitgeführt wird, der Packsack 1 in Richtung auf die Rucksackrückenseite gezogen werden, wobei gleichzeitig der Tunnel 14 zusammengedrückt wird. Dies hat zur Folge, daß das Gewicht des Packsackes soweit wie möglich zur Rucksackrückenseite gezogen wird, so daß der Schwerpunkt der Gesamtlast des Rucksackes so nahe wie möglich am Rücken des Rucksackträgers angeordnet ist. Die Riemen 16, 17 werden aber vorzugsweise auch nach dem Einbringen des Snowboards 2 in den Tunnel 14 gespannt, um den Packsack 1 soweit wie möglich zur Rückenseite des Rucksackes zu ziehen.

Im folgenden wird im Zusammenhang mit der Figur 2 eine bevorzugte Ausführungsform des Tunnels 14 näher erläutert. Dabei schließt dieser Tunnel 14 in der ersichtlichen Weise vorzugsweise unmittelbar an die Rückenwand 7 des Packsackes 1 an, die zweckmäßigerweise eine Wand dieses Tunnels bildet. An der gegenüberliegenden Seite der Rückenwand 7 wird der Tunnel 14 vorzugsweise durch eine Versteifungsplatte 9 begrenzt, die etwa parallel zur Rückenwand 7 verläuft und von dieser beabstandet ist. Vorzugsweise besteht diese Versteifungsplatte 9 aus einem Kunststoffmaterial, z.B. aus PVC. Um ein bequemes Tragen des Rucksackes zu ermöglichen, ist die Versteifungsplatte 9 auf ihrer dem Rucksackträger zugewandten Seite mit einer Polsterung 3 versehen, die zweckmäßigerweise aus einem Schaumstoffmaterial besteht. Vorzugweise ist die Versteifungsplatte 9 an ihrer dem Tunnel 14 zugewandten Seite und auch an ihrer der Polsterung 3 zugewandten Seite mit einer Textil- bzw. Stoffschicht 8 bzw. 10 verkleidet, wobei diese Stoffschichten an den Seitenwänden des Packsackes 1 befestigt, z.B. vernäht, sind. Am Bodenbereich des Packsackes 1 ist auf der dem Rücken des Rucksackträgers zugewandten Seite ein vorzugsweise flexibles Verbindungsteil 5 befestigt, das zweckmäßigerweise die Form eines nach unten hängenden Lappens aufweist, an dem die bereits erwähnte Einstecktasche 4 befestigt ist, in die das untere Ende des in den Tunnel 14 eingeschobenen Snowboards 2 einsteckbar ist. Dabei ist diese Einstecktasche 4 vorzugsweise dadurch gebildet, daß der untere Endbereich des lappenartigen Verbindungsteiles 5 in Richtung auf den Bodenbereich des Packsackes 1 umgeschlagen ist, wobei die Seitenkanten der dann überlappenden Bereiche aneinander befestigt, zweckmäßigerweise vernäht sind. Im unteren Bereich kann die Einstecktasche 4 sowohl innen als auch außen Verstärkungselemente 15 zweckmäßigerweise in der Form von ein- bzw. aufgenähten textilen Verstärkungsbahnen aufweisen.

Besonders bevorzugt und vorteilhaft ist eine Ausführungsform, bei der die Einstecktasche 4 mit der Hilfe einer Gurtanordnung höhenverstellbar am Packsack 1 befestigbar ist. Vorzugsweise sind voneinander beabstandet in der Breite der Einstecktasche 4 zwei solche Riemenanordnungen vorgesehen. Die Riemenanordnung besteht aus einem an der Einstecktasche 4 befestigten Gurt 11, einem vertikal darüber am Bodenbereich des Packsackes 1 befestigten Gurt 12 und einem Verschlußteil 13, in dem die Gurte 11, 12 längsverstellbar aneinander befestigbar sind. Dadurch wird erreicht, daß der Abstand der zwischen der Einstecktasche 4 und dem Bodenbereich des Packsackes 1 wahlweise zur Anpassung an unterschiedliche Körpergrößen von Rucksackträger verstellt werden kann. Bei einer Verstellung der Einstecktasche 4 in Richtung auf den Bodenbereich des Packsackes 1 bildet das lappenartige Verbindungsteil 5 eine aus der Figur 2 ersichtliche Schlaufe.

Gemäß Figur 4 ist es bei einer besonders einfachen Ausführungsform auch denkbar, das lappenartige Teil 5' zur Bildung eines das untere Ende des Snowboards 2 aufnehmenden Schlaufenbereiches in Richtung auf den Bodenbereich des Packsackes 1 umzuschlagen und das freie Ende des nach oben geschlagenen Bereiches des Teiles 5' mit der Hilfe der beschriebenen Gurtanordnungen 11', 12', 13' am Bodenbereich des Packsackes 1 vertikal verstellbar zu befestigen.

Das Verschlußteil 13 bzw. 13' kann durch sogenannte Steckschließen oder auch Klettverschlüsse gebildet sein.

Es wird darauf hingewiesen, daß der vorliegende Rucksack mit der Vorrichtung auch zum Transport für andere Gegenstände, z.B. für Skier, Firngleiter etc. geeignet ist. Im Falle von Skiern kann die Halteeinrichtung auch zweigeteilt sein. Es können auch andere plattenartige Gegenstände in der beschriebenen vorteilhaften Weise transportiert werden.

## Patentansprüche

1. Rucksack mit einer Vorrichtung zum Transport eines plattenartigen Gegenstandes, dadurch gekennzeichnet, daß unterhalb des Bodenbereiches des Rucksackes eine Halteeinrichtung für das untere Ende des plattenartigen Gegenstandes (2) und im Rückenbereich des Rucksackes ein etwa parallel zur Rückenseite des Rucksackes verlaufender, vertikaler Tunnel (14) zur Aufnahme des plattenartigen Gegenstandes (2) vorgesehen sind.

2. Rucksack nach Anspruch 1, dadurch gekennzeichnet, daß die Halteeinrichtung die Form einer Einstecktasche (4) aufweist, die mit der Hilfe eines Verbindungsteiles (5) am Rucksack befestigt ist.

3. Rucksack nach Anspruch 2, dadurch gekennzeichnet, daß die Einstecktasche (4) dadurch gebildet ist, daß das Verbindungsteil lappenartig ausgebildet und in Richtung auf den Bodenbereich des Rucksackes umgeschlagen ist und daß die seitlichen Ränder der sich überlappenden Bereiche des Verbindungsteiles (5) aneinander befestigt sind.

4. Rucksack nach Anspruch 2 oder 3, dadurch gekennzeichnet, daß wenigstens eine Gurtanordnung (11, 12, 13) zur Veränderung des Abstandes zwischen der Einstecktasche (4) und dem Bodenbereich des Rucksackes vorgesehen ist.

5. Rucksack nach Anspruch 4, dadurch gekennzeichnet, daß die Gurtanordnung ein erstes Gurtteil (11), das an der Einstecktasche (4) befestigt ist, und ein zweites Gurtteil (12), das am Rucksack befestigt ist, und ein Verschlußteil (13) aufweist, in dem das erste und zweite Gurtteil (11, 12) in ihrer Längsrichtung verstellbar aneinander befestigbar sind.

6. Rucksack nach Anspruch 4 oder 5, dadurch gekennzeichnet, daß in der Richtung der Breite der Einstecktasche (4) voneinander beabstandet wenigstens zwei Gurtanordnungen (11, 12, 13) angeordnet sind.

7. Rucksack nach Anspruch 1, dadurch gekennzeichnet, daß die Halteeinrichtung die Form eines nach unten hängenden, am Rucksack befestigten lappenartigen Teiles (5) aufweist, das an seinem freien Ende wenigstens eine Gurtanordnung (11', 12', 13') besitzt, derart, daß es in Richtung auf den Bodenbereich des Rucksackes zur Bildung eines Schlaufenbereiches zur Aufnahme des unteren Endes des plattenartigen Gegenstandes (2) umschlagbar und befestigbar ist.

8. Rucksack nach Anspruch 7, dadurch gekennzeichnet, daß in der Richtung der Breite des lappenartigen Teiles (5) wenigstens zwei Gurtanordnungen (11', 12', 13') vorgesehen sind.

9. Rucksack nach Anspruch 7 oder 8, dadurch gekennzeichnet, daß die Gurtanordnung ein erstes, am Endbereich des lappenartigen Teiles (5') angeordnetes Gurtteil (11'), ein zweites am Bodenbereich des Rucksackes befestigtes Gurtteil (12') und ein Verschlußteil (13') aufweist, in dem das erste und zweite Gurtteil (11', 12') in ihrer Längsrichtung verstellbar aneinander befestigbar sind.

10. Rucksack nach einem der Ansprüche 1 bis 9, dadurch gekennzeichnet, daß die Halteeinrichtung (4) innen- und/oder außenseitig Verstärkungen (15) im Bereich zur Aufnahme des Endes des plattenartigen Gegenstandes (2) aufweist.

11. Rucksack nach einem der Ansprüche 1 bis 10, dadurch gekennzeichnet, daß der Tunnel (14) dadurch gebildet ist, daß parallel zur Rückenwand (7) des Packsackes (1) des Rucksackes und von dieser beabstandet eine Versteifungsplatte (9) angeordnet ist, deren dem Rücken des Rucksackträgers zugewandte Seite mit einer Polsterung (3) versehen ist.

12. Rucksack nach Anspruch 11, dadurch gekennzeichnet, daß die Versteifungsplatte (9) aus einem Kunststoffmaterial besteht.

13. Rucksack nach Anspruch 11 oder 12, dadurch gekennzeichnet, daß die Polsterung aus einem Schaumstoffmaterial besteht.

14. Rucksack nach einem der Ansprüche 11 bis 13, dadurch gekennzeichnet, daß die Versteifungsplatte beidseitig mit einer Stoffbahn (8, 10) versehen ist.

15. Rucksack nach Anspruch 14, dadurch gekennzeichnet, daß die Stoffbahnen (8, 10) an den Seitenwänden des Rucksackes befestigt sind.

16. Rucksack nach einem der Ansprüche 1 bis 15, dadurch gekennzeichnet, daß er an den sich gegenüberliegenden Seitenwänden Kompressionsriemenanordnungen (16, 17, 18) aufweist, mit deren Hilfe der Packsack (1) von der Frontseite in Richtung auf die Rückenseite des Rucksackes ziehbar ist.

17. Rucksack nach Anspruch 16, dadurch gekennzeichnet, daß die Kompressionsriemenanordnung einen im Rückenbereich des Rucksackes befestigten ersten Kompressionsriemen (16), einen im Bereich der Frontseite des Rucksackes befestigten zweiten Kompressionsriemen (17) und eine Verschlußeinrichtung (18) umfaßt, in der die Kompressionsriemen (16, 17) in ihrer Längsrichtung verstellbar aneinander befestigbar sind.

18. Rucksack nach Anspruch 16 oder 17, dadurch gekennzeichnet, daß wenigstens zwei Kompressionsriemenanordnungen (16, 17, 18) in vertikaler Richtung voneinander beabstandet vorgesehen sind.

19. Rucksack nach einem der Ansprüche 5 bis 18, dadurch gekennzeichnet, daß das bzw. die Verschlußteile (13, 13') durch Steckschließen oder Klettverschlüsse gebildet sind.

20. Rucksack nach einem der Ansprüche 1 bis 19, dadurch gekennzeichnet, daß die Halteeinrichtung zur Aufnahme eines Snowboards, von Skiern oder Firngleitern als plattenartige Einrichtung (2) ausgebildet ist.

21. Rucksack nach einem der Ansprüche 1 bis 19, dadurch gekennzeichnet, daß die Halteeinrichtung zweigeteilt ist, um als plattenartige Einrichtung (2) Skier aufnehmen zu können.

## Claims

1. A rucksack having a device for the transport of a plate-shaped item,
**characterised in that** beneath the bottom region of the rucksack a retention device for the lower end of the plate-shaped item (2) and in the rear region of the rucksack a vertical tunnel (14) extending roughly parallel to the rear side of the rucksack for receiving the plate-shaped item (2) are provided.

2. A rucksack according to Claim 1,
**characterised in that** the retention device has the form of an insertion pocket (4), which is attached by means of a connecting part (5) to the rucksack.

3. A rucksack according to Claim 2,
**characterised in that** the insertion pocket (4) is formed by the connecting part having a flap-type construction and being turned over towards the bottom region of the rucksack, **and in that** the lateral edges of the overlapping regions of the connecting part (5) are fastened to one another.

4. A rucksack according to Claim 2 or 3,
**characterised in that** at least one strap arrangement (11, 12, 13) is provided to change the spacing between the insertion pocket (4) and the bottom region of the rucksack.

5. A rucksack according to Claim 4,
**characterised in that** the strap arrangement comprises a first strap part (11), which is attached to the insertion pocket (4), and a second strap part (12), which is attached to the rucksack, and a closure part (13), in which the first and second strap parts (11, 12) can be adjustably fastened to one another in their longitudinal direction.

6. A rucksack according to Claim 4 to 5,
**characterised in that** at least two strap arrangements (11, 12, 13) are disposed in the direction of the width of the insertion pocket (4) spaced from one another.

7. A rucksack according to Claim 1,
**characterised in that** the retention device has the form of a downwardly hanging flap-type part (5) fixed to the rucksack, which at its free end possesses at least one strap arrangement (11', 12', 13'), so that towards the bottom region of the rucksack it can be turned over and fixed to form a loop region for receiving the lower end of the plate-shaped item (2).

8. A rucksack according to Clam 7,
**characterised in that** at least two strap arrangements (11', 12', 13') are provided in the direction of the width of the flap-type part (5).

9. A rucksack according to Claim 7 and 8,
**characterised in that** the strap arrangement comprises a first strap part (11') disposed at the end region of the flap-type part (5'), a second strap part (12') fixed to the bottom region of the rucksack and a closure part (13'), in which the first and second strap parts (11', 12') can be adjustably fixed to one another in their longitudinal direction.

10. A rucksack according to one of Claims 1 to 9,
**characterised in that** the retention device (4) comprises reinforcements (15) in the region for receiving the end of the plate-shaped item (2).

11. A rucksack according to one of Claims 1 to 10,
**characterised in that** the tunnel (14) is formed by a stiffening plate (9), whose side faced towards the back of the rucksack wearer is provided with padding (3), being disposed parallel to the rear wall (7) of the packsack (1) of the rucksack and spaced therefrom.

12. A rucksack according to Claim 11,
**characterised in that** the stiffening plate (9) is made from a plastics material.

13. A rucksack according to Claim 11 or 12,
**characterised in that** the padding is made from a foamed material.

14. A rucksack according to one of Claims 11 to 13,
**characterised in that** the stiffening plate is provided on both sides with a length of fabric (8, 10).

15. A rucksack according to Claim 14,
**characterised in that** the lengths of fabric (8, 10) are fixed to the side walls of the rucksack.

16. A rucksack according to one of Claims 1 to 15,
**characterised in that** at the opposite side walls it comprises compression belt arrangements (16, 17, 18), by means of which the packsack (1) can be pulled from the front side towards the rear side of the rucksack.

17. A rucksack according to Claim 16,
**characterised in that** the compression belt arrangement includes a first compression belt (16) fixed in the rear region of the rucksack, a second compression belt (17) fixed in the region of the front side of the rucksack and a closure device (18) in which the compression belts (16, 17) can be adjustably fixed to one another in their longitudinal direction.

18. A rucksack according to Claim 16 or 17,
**characterised in that** at least two compression belt arrangements (16, 17, 18) are provided spaced from one another in the vertical direction.

19. A rucksack according to one of Claims 5 to 18,
**characterised in that** the closure part or parts (13, 13') are formed by pin fasteners or Velcro strip fasteners.

20. A rucksack according to one of Claims 1 to 19,
**characterised in that** the retention device for receiving a snowboard, skis or ice skates is constructed as a plate-shaped device (2).

21. A rucksack according to one of Claims 1 to 19,
**characterised in that** the retention device is divided into two in order to be able to receive skis as the plate-shaped device (2).

## Revendications

1. Sac à dos pourvu d'un dispositif pour le transport d'un objet en forme de plaque, caractérisé par le fait qu'il est prévu, en-dessous de la partie fond du sac à dos, un dispositif de retenue pour l'extrémité inférieure de l'objet en forme de plaque (2) et, dans la partie dos du sac à dos, un tunnel (14) vertical sensiblement parallèle à la face dorsale du sac à dos pour recevoir l'objet en forme de plaque.

2. Sac à dos selon la revendication 1, caractérisé par le fait que le dispositif de retenue se présente sous la forme d'une poche (4) qui est fixée au sac à dos à l'aide d'un élément de liaison (5).

3. Sac à dos selon la revendication 2, caractérisé par le fait que la poche (4) est formée par l'élément de liaison qui se présente sous la forme d'une bande de tissu et est replié en direction de la partie fond du sac à dos et par le fait que les bords latéraux des parties de l'élément de liaison (5) qui se recouvrent sont fixés les uns aux autres.

4. Sac à dos selon la revendication 2 ou 3, caractérisé par le fait qu'il est prévu au moins un système de sangles (11, 12, 13) pour modifier la distance entre la poche (4) et la partie fond du sac à dos.

5. Sac à dos selon la revendication 4, caractérisé par le fait que le système de sangles comporte une première sangle (11) qui est fixée la poche (4), une deuxième sangle (12) qui est fixée au sac à dos et un élément de fermeture (13), dans lequel les première et deuxième sangles (11, 12) peuvent être fixées l'une à l'autre avec possibilité de réglage dans la direction de leur longueur.

6. Sac à dos selon la revendication 4 ou 5, caractérisé par le fait qu'au moins deux systèmes de sangles (11, 12, 13) sont disposés à distance l'un de l'autre dans le sens de la largeur de la poche (4).

7. Sac à dos selon la revendication 1, caractérisé par le fait que le dispositif de retenue se présente sous la forme d'un élément (5) en forme de bande de tissu qui pend vers le bas, est fixé au sac à dos et comporte à ses extrémités libres au moins un système de sangles (11', 12', 13') tel qu'il puisse être replié en direction de la partie fond du sac à dos et fixé pour former une partie en forme de crochet destinée à recevoir l'extrémité inférieure de l'objet en forme de plaque (2).

8. Sac à dos selon la revendication 7, caractérisé par le fait qu'il est prévu au moins deux systèmes de sangles (11', 12', 13') dans le sens de la largeur de l'élément en forme de bande de tissu (5).

9. Sac à dos selon la revendication 7 ou 8, caractérisé par le fait que le système de sangles comporte une première sangle (11') disposée dans la région d'extrémité de l'élément en forme de bande (5'), une deuxième sangle (12') fixée à la partie fond du sac à dos et un élément de fermeture (13') dans lequel les première et deuxième sangles peuvent être fixées l'une à l'autre avec possibilité de réglage dans la direction de leur longueur.

10. Sac à dos selon une des revendications 1 à 9, caractérisé par le fait que le dispositif de retenue (4) comporte intérieurement et/ou extérieurement des renforts (15) dans la région destinée à recevoir l'extrémité de l'objet en forme de plaque (2).

11. Sac à dos selon une des revendications 1 à 10, caractérisé par le fait que le tunnel (14) est formé par une plaque de rigidification (9) disposée parallèlement à la paroi dorsale (7) du sac (1) du sac à dos, à distance de celle-ci, plaque de rigidification dont la face tournée vers le dos du porteur du sac à dos est munie d'un rembourrage (3).

12. Sac à dos selon la revendication 11, caractérisé par le fait que la plaque de rigidification (9) est réalisée en une matière plastique.

13. Sac à dos selon la revendication 11 ou 12, caractérisé par le fait que le rembourrage est réalisé en une matière expansée.

14. Sac à dos selon une des revendications 11 à 13, caractérisé par le fait que la plaque de rigidification est munie d'une bande tissu (8, 10) sur ses deux faces.

15. Sac à dos selon la revendication 14, caractérisé par le fait que les bandes de tissu (8, 10) sont fixées aux parois latérales du sac à dos.

16. Sac à dos selon une des revendications 1 à 15, caractérisé par le fait qu'il comporte sur des parois latérales en vis-à-vis des systèmes de courroies de compression (16, 17, 18) à l'aide desquels le sac (1) peut être tiré de la face frontale vers la face dorsale du sac à dos.

17. Sac à dos selon la revendication 17, caractérisé par le fait que le système de courroies de compression comprend une première courroie de compression (16) fixée dans la partie dos du sac à dos, une deuxième courroie de compression (17) fixée dans la région de la face frontale du sac à dos et un dispositif de fermeture (18) dans lequel les courroies de compression (16, 17) sont fixées l'une à l'autre avec possibilité de réglage dans la direction de leur longueur.

18. Sac à dos selon la revendication 16 ou 17, caractérisé par le fait qu'il est prévu au moins deux systèmes de courroies de compression (16, 17, 18) espacés l'un de l'autre dans la direction verticale.

19. Sac à dos selon une des revendications 5 à 18, caractérisé par le fait que le ou les élément(s) de fermeture (13, 13') sont formés d'attaches à enfichage ou des fermetures auto-agripantes.

20. Sac à dos selon une des revendications 1 à 19, caractérisé par le fait que le dispositif de retenue est agencé pour recevoir une planche de surf à neige, des skis ou des planches à neige éternelle en tant que dispositif en forme de plaque (2).

21. Sac à dos selon une des revendications 1 à 19, caractérisé par le fait que le dispositif de retenue est divisé en deux parties afin de pouvoir recevoir des skis en tant qu'éléments en forme de plaque (2).
